# DEMANDE DE BREVET EUROPEEN

(11) **EP 2 711 483 A1**
(43) Date de publication de la demande: **26.03.2014**
(21) Numéro de dépôt: 12184947.5
(22) Date de dépôt: 19.09.2012
(51) Int. Cl.: E04G 21/32, E04G 11/36, E04G 11/50, B25B 5/08

(54) **Dispositif d'appui de planches pour coffrage**

(71) Demandeur: BATICHAP, 42480 La Fouillouse (FR)
(72) Inventeur: Montabrun-Ollivier, Christophe, 43110 AUREC SUR LOIRE (FR)
(74) Mandataire: Delorme, Nicolas

(57) **Abrégé**

Le dispositif d'appui 1 comprend :
- une ferrure d'appui 2 comportant une branche de soutien 3 recevant une planche de coffrage et une branche de maintien 4 reposant sur l'aile supérieure 5 d'une poutrelle 6 ;
- un organe de verrouillage 12 comportant :
o un moyen de fixation 13 comprenant une paroi dorsale 14 et une fente longitudinale 15 bordée de deux retours 16 du coté opposé à la paroi dorsale, destiné à s'engager sur la poutrelle de sorte que la branche de maintien de la ferrure soit insérée entre la paroi dorsale du moyen de fixation et la poutrelle ;
o un moyen de verrouillage prenant appui sur la branche de maintien de la ferrure pour exercer une poussée sur le moyen de fixation afin que les retours viennent enserrer les sous-faces 8 de l'aile supérieure de la poutrelle.

## Description

La présente invention a pour objet un dispositif d'appui de planches pour coffrage sur poutrelle.

Pour couler le béton d'un ouvrage, il est nécessaire d'utiliser une structure, généralement constituée de planches de coffrage disposées sur des poutrelles formant un moule, permettant de maintenir le béton en place, en attendant sa prise et son durcissement. Étant donné le poids important du béton, les planches de coffrage sont généralement fixées de façon définitives aux poutrelles de sorte à maintenir solidement la structure.

Le but de l'invention est de fournir un dispositif d'appui de planches de coffrage, permettant de maintenir solidement des planches sur des poutrelles, qui soit amovible et qui puisse se positionner avec facilité à l'endroit souhaité.

A cet effet, la présente invention propose un dispositif d'appui de planches pour coffrage sur poutrelle comprenant une âme verticale et deux ailes présentant ensemble une forme de I, le dispositif comprenant :
- une ferrure d'appui comportant une branche de soutien conçue pour recevoir une planche de coffrage et une branche de maintien conçue pour venir reposer sur l'aile supérieure de la poutrelle ;
- un organe de verrouillage comportant :
   ○ un moyen de fixation comprenant une paroi dorsale et une fente longitudinale bordée de deux retours du coté opposé à la paroi dorsale, destiné à s'engager sur la poutrelle de sorte à ce que la branche de maintien de la ferrure puisse être insérée entre la paroi dorsale du moyen de fixation et la poutrelle, et
   ○ un moyen de verrouillage pouvant prendre appui sur la branche de maintien de la ferrure pour exercer une poussée sur le moyen de fixation de sorte à ce que les retours puissent venir enserrer les sous-faces de l'aile supérieure de la poutrelle.

Un tel dispositif permet de fixer les ferrures d'appui soutenant les planches de coffrage, de façon amovible, aux endroits souhaités sur les poutrelles, et de facilement construire la structure ayant la forme de l'ouvrage de béton souhaitée.

Dans une variante de réalisation la paroi dorsale du moyen de fixation comporte une fenêtre et le moyen de verrouillage comprend une came positionnée en surplomb de la fenêtre, ladite came étant montée en pivot par rapport au moyen de fixation pour pouvoir venir en appui, à travers la fenêtre, sur la branche de maintien de la ferrure et exercer une poussée sur le moyen de fixation de sorte à ce que les deux retours du moyen de fixation puissent venir enserrer les sous-faces de l'aile supérieure de la poutrelle. L'utilisation d'une came permet un verrouillage et un déverrouillage efficaces, très simples à mettre en oeuvre, ce qui facilite le positionnement puis le retrait de la ferrure pour une nouvelle utilisation.

Selon un premier mode de réalisation, le moyen de fixation comprend un profilé de section transversale quadrangulaire, réalisé d'une seule pièce, possédant une paroi dorsale, deux flancs latéraux, et deux retours ménageant entre eux la fente longitudinale. La fenêtre peut être ménagée dans la paroi dorsale, de préférence de façon non débouchante longitudinalement.

Selon un deuxième mode de réalisation, le moyen de fixation comprend :
- deux éléments distincts qui comportent chacun, en position d'utilisation : un flanc latéral ; une paroi dorsale faisant saillie de l'extrémité supérieure du flanc latéral en direction de l'élément opposé ; et un retour faisant saillie de l'extrémité inférieure du flanc latéral en direction de l'élément opposé ;
- un moyen de liaison amovible et réglable des deux éléments distincts.

Dans ce mode de réalisation, la fenêtre, si elle est présente, est constituée par l'espace séparant les parois dorsales.

Le fait de réaliser le moyen de fixation en deux parties distinctes permet de réaliser, en plus, un serrage transversal. Ceci permet une meilleure fixation du dispositif d'appui sur la poutrelle, mais permet également de compenser les tolérances très larges sur la dimension transversale des poutrelles.

On peut prévoir que le moyen de liaison comprenne une tige filetée engagée dans des orifices ménagés en vis-à-vis dans des ailes faisant saillie vers le haut depuis la paroi dorsale de chaque élément, ainsi qu'un organe de serrage coopérant avec ladite tige filetée.

La came est de préférence montée en pivot dans la direction longitudinale du moyen de fixation ce qui limite l'encombrement du dispositif.

La came est typiquement connectée à un levier permettant de faire pivoter et venir la came en appui sur la branche de maintien, ce qui simplifie l'actionnement de la came par un utilisateur et permet un verrouillage ou un déverrouillage rapide.

Dans une autre variante de réalisation, la paroi dorsale comprend au moins un trou fileté et le moyen de verrouillage comprend au moins une vis qui vient s'engager dans le ou chaque trou fileté pour exercer une poussée sur le moyen de fixation de sorte à ce que les retours du moyen de fixation puissent venir enserrer les sous-faces de l'aile supérieure de la poutrelle. Ce mode de réalisation est également simple et rapide à mettre en oeuvre et permet de changer l'emplacement de la ferrure très facilement.

Avantageusement, la branche de maintien de la ferrure comprend deux bordures latérales pouvant venir encadrer l'aile supérieure de la poutrelle ce qui permet le centrage de la ferrure sur la poutrelle pour une fixation rapide avec l'organe de verrouillage.

Selon une possibilité, la branche de soutien de la ferrure comporte des moyens de fixation d'un accessoire tel qu'une barrière de sécurité ou un étai. L'étai peut notamment permettre de positionner une nouvelle poutrelle et de former par exemple un nouveau coffrage à un niveau supérieur.

Suivant une forme de réalisation, la branche de soutien et la branche de maintien de la ferrure d'appui présentent ensemble une forme en L ce qui permet de former un ouvrage en béton dont les parois latérales délimitées par les planches de coffrage sont orthogonales à la surface principale de l'ouvrage.

L'invention sera mieux comprise à l'aide de la description qui suit, en référence aux dessins schématiques annexés représentant le dispositif d'appui sur une poutrelle.

La figure 1 est une vue schématique en perspective du dispositif d'appui appliqué sur une poutrelle selon un premier mode réalisation de l'invention ;

La figure 2 est une vue similaire à la figure 1, en coupe transversale ;

La figure 3 est une vue schématique en perspective du dispositif d'appui selon un deuxième mode réalisation de l'invention ;

La figure 4 est une vue similaire à la figure 3, en coupe transversale.

Selon un premier mode de réalisation représenté sur les figures 1 à 2, le dispositif d'appui 1 comprend une ferrure d'appui 2 en forme de L, comportant une branche de soutien 3 conçue pour recevoir une planche de coffrage et une branche de maintien 4 prévue pour reposer sur une aile supérieure 5 d'une poutrelle 6 en forme de I.

Tel que représenté aux figures 1 et 2 la poutrelle 6 sur laquelle le dispositif d'appui 1 est susceptible d'être appliqué présente une âme verticale 7, une aile supérieure 5, dotée de deux sous-faces 8, et une aile inférieure 9.

La branche de maintien 4 de la ferrure 2 comporte deux bordures latérales 11 qui peuvent venir se positionner de part et d'autre de l'aile supérieure 5 de la poutrelle 6 de sorte à faciliter son centrage.

Le dispositif d'appui 1 comprend également un organe de verrouillage 12 conçu pour fixer de façon amovible la branche de maintien 4 de la ferrure 2 sur l'aile supérieure 5 de la poutrelle 6. L'organe de verrouillage 12 comprend tout d'abord un moyen de fixation 13.

Selon le premier mode de réalisation, le moyen de fixation est constitué d'un profilé 13 dont la section transversale quadrangulaire correspond à la section transversale de la poutrelle 6. Le profilé 13 comporte une paroi dorsale 14 et une fente longitudinale 15 bordée de deux retours 16 du coté opposé à la paroi dorsale 14 (figure 2). Le profilé 13 peut ainsi s'engager sur l'aile supérieure 5 de la poutrelle 6 tout en se superposant sur la branche de maintien 4 de la ferrure 2. Le profilé 13 est réalisé d'une seule pièce. Il comprend une paroi dorsale 14, deux flancs latéraux 20 sensiblement verticaux, en position d'utilisation, qui font saillie des bords latéraux de la paroi dorsale 14 vers le bas, et deux retours 16 qui font saillie chacun de l'extrémité inférieure d'un flanc 20 en direction du flanc 20 opposé, les retours 16 ménageant entre eux la fente longitudinale 15.

L'organe de verrouillage 12 comprend également un moyen de verrouillage qui prend appui sur la branche de maintien 4 de sorte à exercer une poussée sur le profilé 13 pour que les retours 16 bordant la fente longitudinale 15 du profilé 13 puissent venir enserrer les sous-faces 8 de l'aile supérieure 5 de la poutrelle 6. Ce moyen de verrouillage est constitué d'une came 17 montée en pivot par rapport au profilé 13 pour pouvoir venir en appui contre la branche de maintien 4 de la ferrure 2, au travers d'une fenêtre 18 ménagée dans le profilé 13, de sorte à exercer une poussée sur le profilé 13.

La came 17 est connectée à un levier 19 qui permet d'actionner le pivotement de la came 17 de sorte à exercer la poussée sur le profilé 13 (figure 1).

Tel qu'illustré aux figures 1 et 2, la came 17 est montée en pivot selon la direction longitudinale du profilé 13 pour limiter l'encombrement du dispositif 1.

Dans une variante de réalisation non représentée, le moyen de verrouillage est une vis qui vient s'engager dans un trou filté ménagé dans le profilé 13 afin d'exercer une poussée sur le profilé 13 de sorte à ce que les deux retours 16, bordant la fente longitudinale 15 du profilé 13, viennent enserrer les sous-faces 8 de l'aile supérieure 5 de la poutrelle 6.

Selon une autre variante de réalisation non représentée, la branche de soutien 3 de la ferrure d'appui 2 comprend également des moyens de fixation d'un accessoire tel qu'une barrière de sécurité ou un étai permettant un assemblage avec une autre poutrelle 6 de façon à former par exemple une nouvelle structure pour béton à un niveau supérieur.

Afin d'appliquer le dispositif d'appui 1 de planches sur une poutrelle 6, la branche de maintien 4 de la ferrure d'appui 2 est tout d'abord ajustée sur l'aile supérieure 5 de la poutrelle 6 de sorte à ce que la branche de soutien 3 soit placée à l'endroit où la planche de coffrage doit être maintenue. Le profilé 13 est ensuite glissé le long de l'aile 5, suite à l'engagement de la fente longitudinale 15 du profilé 13 à l'extrémité de l'âme de la poutrelle 6, jusqu'à venir se superposer sur la branche de maintien 4. Puis le levier 19 de la came 17 est déplacé dans la direction de la branche de soutien 3 pour que la came 17 vienne en appui, à travers la fenêtre 18 ménagée dans le profilé 13, contre la branche de maintien 4 de la ferrure 2. Le mouvement de la came 17 exerce alors une poussée sur le profilé 13 de sorte à ce que les deux retours 16 bordant la fente longitudinale 15 du profilé 13 viennent enserrer les sous-faces 8 de l'aile supérieure 5 de la poutrelle 6, verrouillant ainsi la position de la ferrure 2 sur l'aile 5 de la poutrelle 6.

Pour déverrouiller la position de la ferrure 2, le levier 19 de la came 17 est déplacé en direction de la branche de maintien 4 de sorte à ce que la came 17 relâche la pression exercée contre la branche de maintien 4 au travers de la fenêtre 18 du profilé 13. Les deux retours 16 bordant la fente longitudinale 15 du profilé 13 s'écartent alors des sous-faces 8 de l'aile 5 de la poutrelle 6, déverrouillant la fixation de la ferrure 2. Le profilé 13 est alors retiré par un mouvement coulissant le long de l'aile 5 jusqu'à l'extrémité de la poutrelle 6, libérant ainsi la ferrure 2 pour une nouvelle utilisation.

Selon un deuxième mode de réalisation, illustré sur les figures 3 et 4, le moyen de fixation 13 comprend deux éléments distincts 13a, 13b, ainsi qu'un moyen de liaison 21 amovible et réglable de ces deux éléments distincts.

Chaque élément 13a, 13b est de préférence réalisé d'une seule pièce et comprend, en position d'utilisation : un flanc latéral 20a, 20b sensiblement vertical, une paroi dorsale 14a, 14b faisant saillie de l'extrémité supérieure du flanc latéral 20a, 20b en direction de l'élément 13b, 13a opposé, et un retour 16a, 16b faisant saillie de l'extrémité inférieure du flanc latéral 20a, 20b en direction de l'élément 13b, 13a opposé.

Le moyen de liaison 21 comprend tout d'abord une tige filetée 22 engagée dans des orifices 23 ménagés en vis-à-vis dans des ailes 24a, 24b faisant saillie vers le haut depuis la paroi dorsale 14a, 14b de chaque élément13a, 13b. Comme illustré sur les figures 3 et 4, la tige filetée 22 est de plus engagée dans la came 17 et constitue son axe de pivotement transversal.

Le moyen de liaison 21 comprend également un organe de serrage 25 coopérant avec ladite tige filetée 21. Plus spécifiquement, un écrou papillon 25 est prévu de part et d'autre des ailes 24a, 24b, avec interposition d'une douille 26. Les écrous 25 permettent de rapprocher transversalement les éléments 13a, 13b formant le moyen de fixation 13, pour que ces éléments 13a, 13b serrent entre eux la poutrelle 6.

Des ressorts de rappel 27 permettent en outre de maintenir en tension les éléments 13a, 13b. Un ressort 27 est placé de chaque côté de la came 17, et prend appui d'une part sur une aile 24a, 24b et d'autre part sur une plaque 28a, 28b adjacente à la came 17.

Comme il va de soi, l'invention ne se limite pas aux formes d'exécution de ce dispositif d'appui 1 décrit ci-dessus à titre d'exemple, elle en embrasse au contraire toues les variantes.

## Revendications

1. Dispositif d'appui (1) de planches pour coffrage sur poutrelle (6) comprenant une âme verticale (7) et deux ailes (5,9) présentant ensemble une forme de I, le dispositif (1) est **caractérisé en ce qu'il** comprend :
- une ferrure d'appui (2) comportant une branche de soutien (3) conçue pour recevoir une planche de coffrage et une branche de maintien (4) conçue pour venir reposer sur l'aile supérieure (5) de la poutrelle (6)
- un organe de verrouillage (12) comportant
○ un moyen de fixation (13) comprenant une paroi dorsale (14) et une fente longitudinale (15) bordée de deux retours (16) du coté opposé à la paroi dorsale (14), destiné à s'engager sur la poutrelle (6) de sorte à ce que la branche de maintien (4) de la ferrure (2) puisse être insérée entre la paroi dorsale (14) du moyen de fixation (13) et la poutrelle (6), et
○ un moyen de verrouillage pouvant prendre appui sur la branche de maintien (4) de la ferrure (2) pour exercer une poussée sur le moyen de fixation (13) de sorte à ce que les retours (16) puissent venir enserrer les sous-faces (8) de l'aile supérieure (5) de la poutrelle (6).

2. Dispositif d'appui (1) selon la revendication 1 **caractérisé en ce que** la paroi dorsale (14) du moyen de fixation (13) comporte une fenêtre (18) et **en ce que** le moyen de verrouillage comprend une came (17) positionnée en surplomb de la fenêtre (18), ladite came (17) étant montée en pivot par rapport au moyen de fixation (13) pour pouvoir venir en appui, à travers la fenêtre (18), sur la branche de maintien (4) de la ferrure (2) et exercer une poussée sur le moyen de fixation (13) de sorte à ce que les deux retours (16) du moyen de fixation (13) puissent venir enserrer les sous-faces (8) de l'aile supérieure (5) de la poutrelle (6).

3. Dispositif d'appui (1) selon la revendication 1 ou 2, **caractérisé en ce que** le moyen de fixation comprend un profilé (13) de section transversale quadrangulaire, réalisé d'une seule pièce, possédant une paroi dorsale (14), deux flancs latéraux (20), et deux retours (16) ménageant entre eux la fente longitudinale (15).

4. Dispositif d'appui (1) selon la revendication 1 ou 2, **caractérisé en ce que** le moyen de fixation (13) comprend :
- deux éléments distincts (13a, 13b) qui comportent chacun, en position d'utilisation : un flanc latéral (20a, 20b) ; une paroi dorsale (14a, 14b) faisant saillie de l'extrémité supérieure du flanc latéral (20a, 20b) en direction de l'élément (13a, 13b) opposé ; et un retour (16a, 16b) faisant saillie de l'extrémité inférieure du flanc latéral (20a, 20b) en direction de l'élément (13a, 13b) opposé ;
- un moyen de liaison (21à amovible et réglable des deux éléments (13a, 13b) distincts.

5. Dispositif d'appui (1) selon la revendication 4, **caractérisé en ce que** le moyen de liaison (21) comprend une tige filetée (22) engagée dans des orifices (23) ménagés en vis-à-vis dans des ailes (24a, 24b) faisant saillie vers le haut depuis la paroi dorsale (14a, 14b) de chaque élément (13a, 13b), ainsi qu'un organe de serrage (25) coopérant avec ladite tige filetée (22).

6. Dispositif d'appui (1) selon l'une des revendications 2 à 5, **caractérisé en ce que** la came (17) est montée en pivot dans la direction longitudinale du moyen de fixation (13).

7. Dispositif d'appui (1) selon l'une des revendications 2 à 6, **caractérisé en ce que** la came (17) est connectée à un levier (19) permettant de faire pivoter et venir la came (17) en appui sur la branche de maintien (4).

8. Dispositif d'appui (1) selon l'une des revendications 1 à 7, **caractérisé en ce que** la paroi dorsale (14) comprend au moins un trou fileté et que le moyen de verrouillage comprend au moins une vis qui vient s'engager dans le ou chaque trou fileté pour exercer une poussée sur le moyen de fixation (13) de sorte à ce que les deux retours (16) du moyen de fixation (13) puissent venir enserrer les sous-faces (8) de l'aile supérieure (5) de la poutrelle (6).

9. Dispositif d'appui (1) selon l'une des revendications 1 à 8, **caractérisé en ce que** la branche de maintien (4) de la ferrure (2) comprend deux bordures latérales (11) pouvant venir encadrer l'aile supérieure (5) de la poutrelle (6).

10. Dispositif d'appui (1) selon l'une des revendications 1 à 9, **caractérisé en ce que** la branche de soutien (3) de la ferrure (2) comprend des moyens de fixation d'un accessoire tel qu'une barrière de sécurité ou un étai.

11. Dispositif d'appui (1) selon l'une des revendications 1 à 10, **caractérisé en ce que** la branche de soutien (3) et la branche de maintien (4) de la ferrure d'appui (2) présentent ensemble une forme en L.
